# FASCICULE DE BREVET EUROPEEN

(11) **EP 0 098 784 B1**
(45) Date de publication et mention de la délivrance du brevet: **14.01.1987**
(21) Numéro de dépôt: 83420104.8
(22) Date de dépôt: 24.06.1983
(51) Int. Cl.: F16B 5/06, A63H 18/02

(54) **Système d'assemblage élastique de deux pièces**
Elastisches Montageverfahren von zwei Teilen
Resilient mounting system for two elements

(30) Priorité: 29.06.1982 FR 8211871
(43) Date de publication de la demande: 18.01.1984
(73) Titulaire: MAJORETTE Société Anonyme dite, F-69643 CaluireCedex (FR)
(72) Inventeur: Ribas, Jean-Louis, F-69004 Lyon (FR)
(74) Mandataire: Karmin, Roger

## Description

La présente invention est relative à un système d'assemblage de pièces d'allure générale plate, de manière à former soit un ensemble rectiligne, soit une configuration fermée.

Lorsque l'on veut effectuer de tels montages, il existe des moyens connus constitués généralement par des crochets et des anneaux de retenue qui sont respectivement ménagés à chaque extrémité des divers éléments de manière à les assujettir entre eux. Un tel assemblage est révélé par le document FR-A-1 550 276. L'inconvénient principal de tels assemblages est qu'ils sont rigides, de sorte qu'on assiste fréquemment à leur détérioration par cassure lorsqu'ils sont manipulés en particulier par de jeunes enfants.

On connaît par le document FR-A-2122 822 un assemblage entre deux tronçons de voie de roulement réalisé au moyen d'une bande élastique disposée alternativement autour de taquets ménagés sur les extrémités en vis-à-vis de deux tronçons voisins. Cette liaison est bien entendu élastique mais elle est incommode du fait que la mise en place de la bande élastique est longue et difficile pour de jeunes enfants. Cette derniàre peut en outre se dégager intempestivement des taquets car l'immobilisation de ses extrémités est aléatoire.

Dans le document EP-A-14 162 il est décrit des pièces plates à assembler dont les extrémités portent des oreilles s'engageant dans des encoches et des moyens élastiques de retenue axiale d'un organe rigide. Toutefois cette structure ne permet pas un léger degré de liberté dans l'alignement dans un plan horizontal des pièces à assembler.

Les perfectionnements qui font l'objet de la présente invention visent à remédier aux inconvénients précités et à permettre la réalisation d'un système d'assemblage élastique qui assure un excellent assujettissement de deux pièces voisines tout en permettant un démontage aisé sans risque de cassure.

En outre, grâce au système d'assemblage suivant l'invention qui comporte un élément élastique, on peut constituer des plans inclinés car les éléments peuvent être légèrement décalés angulairement vers le haut les uns par rapport aux autres. C'est ainsi qu'on peut réaliser au moyen de pièces assemblées avec le système suivant l'invention des rails, pistes ou autres dispositifs du même genre.

Le système à plusieurs éléments d'assemblage suivant l'invention est caractérisé en ce qu'un premier élément du système comporte une barrette élastique en arc de cercle concave en direction de l'extérieur disposée entre les bouts de deux oreilles axiales issues de l'extrémité considérée de la pièce en question, tandis qu'un second élément du système comprend à l'extrémité opposée de la pièce un rebord rigide pourvu de deux encoches qui sont traversées lors de l'assemblage par les oreilles du premier élément afin que la barrette élastique de ce dernier vienne prendre appui élastiquement contre la face intérieure dudit rebord du second élément.

Conformément à une disposition préférée la face extérieure du rebord du premier élément porte à l'extérieur des encoches deux saillies qui viennent chacune s'encliqueter dans une dépression ménagée en correspondance dans le second élément du système.

Le dessin annexé, donné à titre d'exemple, permettra de mieux comprendre l'invention, les caractéristiques qu'elle présente et les avantages qu'elle est susceptible de procurer:
Fig. 1 est une vue en perspective par dessous d'une pièce dont chacune des extrémités est pourvue d'un élément du système d'assemblage suivant l'invention.
Fig. 2 illustre la jonction de deux pièces réalisée au moyen d'un système d'assemblage conforme à l'invention.
Fig. 3 et 4 en sont des coupes suivant III-III et IV-IV d'une traction exercée sur le système d'assemblage suivant l'invention.
Fig. 6 est une vue partielle éclatée en perspective des deux extrémités en vis-à-vis de deux pièces voisines réalisées conformément à une variante.
Fig. 7 montre en détail à plus grande échelle la mise en place d'une des saillies de l'extrémité de la pièce portant l'organe mâle.
Fig. 8 est une vue semblable à celle de fig. 2 mais relative à la variante de fig. 6.
Fig. 9 en est une coupe suivant IX-IX (fig. 8) montrant la saillie engagée dans la dépression correspondante de la pièce voisine.
Fig. 10 illustre comment on peut adapter un système suivant l'invention à deux pièces orientées perpendiculairement l'une par rapport à l'autre.
Fig. 11 est une vue semblable à celle de fig. 9 mais relative au mode d'exécution de fig. 10.

On a représenté en fig. 1 l'une des pièces d'un ensemble dont l'assemblage est réalisé conformément à l'invention. Cette pièce se présente sous la forme d'une plaquette rectangulaire 1 comportant un dessus la et une cloison périphérique 1b.

Chacune des deux extrémités de la pièce 1 est pourvue d'un des éléments du système d'assemblage suivant l'invention. Le premier élément est constitué essentiellement par une barrette 2 présentant la forme d'un arc de cercle et dont la concavité est orientée vers l'extérieur. Cette barrette est disposée entre les bouts de deux oreilles 3,4 s'étendant en direction axiale à partir de la face extérieure de la partie de la cloison périphérique 1bse trouvant au niveau de l'extrémité considérée de la pièce 1. La barrette 2 est disposée dans l'axe de symétrie de l'extrémité considérée; elle est décalée vers le haut, puis qu'elle se trouve au-dessus des oreilles 3,4 de telle sorte qu'elle est située au-dessus du plan déterminé par l'arête libre de la cloison périphérique 1b.

Le second élément de l'assemblage suivant l'invention est disposé à l'extrémité opposée de la pièce 1. A ce niveau, la cloison périphérique 1b est réduite de manière à constituer un rebord rigide 5 de hauteur inférieure à celle de ladite cloison. Ce rebord est creusé de deux encoches 6, 7 dont l'écartement correspond à celui des oreilles 3,4. La face externe de chaque encoche se prolonge par une patte adjacente 8, 9 orientée longitudinalement. Au niveau de l'extrémité de la pièce 1 qui est associée au second élément du système d'assemblage suivant l'invention, la cloison périphérique 1b ne s'étend que sur une faible partie du côté considéré, puis elle se prolonge par les pattes 8, 9.

Lorsqu'on veut assembler deux pièces identiques à celle illustrée en fig. 1, on obtient la liaison montrée en fig. 2 qui résulte de l'engagement des deux oreilles 3 et 4 dans les encoches 6 et 7 respectivement, la partie convexe de la barrette 2 venant prendre appui contre la face intérieure 5a du rebord 5. On constate que les pattes longitudinales 8 et 9 permettent un guidage des oreilles 3 et 4.

Les figures 3 et 4 permettent de situer l'emplacement des différents composants du système d'assemblage dans un plan vertical. On constate que la hauteur totale des oreilles 3 et 4 et de la barrette 2 est à peu près égale à la hauteur de la cloison périphérique 1b, autrement dit que la face supérieure de ladite barrette se trouve juste en dessous de la face inférieure du dessus la de l'élément voisin et que la hauteur du rebord 5 de ce dernier correspond à l'épaisseur de la barrette 2. En fig. 4 on aperçoit le profil exact de chaque oreille 3,4 dont la face supérieure comprend un décrochement de telle sorte que ce sont en réalité des talons 3a, 4a des oreilles qui pénètrent dans les encoches 6, 7.

On a enfin illustré en fig. 5 comment se déforme la barrette 2 lorsque deux éléments voisins sont soumis à une traction qui est plus exactement un couple puisque les extrémités desdits éléments forment un angle. Etant donné la faible hauteur de la barrette 2 et du rebord correspondant 5, un tel mouvement entraîne automatiquement un dégagement du rebord par rapport à la barrette du fait que ce mouvement ne peut pas s'effectuer dans l'espace dans un plan contenant rigoureusement les deux pièces 1.

En se référant à fig. 3 on constate que si l'on déplace légèrement la pièce de gauche suivant la flèche FI, c'est-à-dire en lui faisant subir une rotation autour de son rebord 5, on provoque une déformation de la barrette 2 de telle sorte que le rebord se dégage presque immédiatement de celle-ci sans qu'elle ne soit détériorée. Dans ces conditions on peut assembler et dégager pratiquement à l'infini des pièces semblables à la pièce 1 sans nuire à leur bon assemblage.

Suivant un mode d'exécution préféré, les deux plages 10 et 11 de la cloison périphérique 1 b située à l'extérieur des pattes 8 et 9 comportent une saillie réalisée sous la forme d'un téton 12, 13 (fig. 6).

La cloison périphérique comprend de part et d'autre des oreilles 3 et 4 une entaille 14, 15 débouchant sur l'arête de la cloison mais dont la profondeur est inférieure à la hauteur de cette dernière. Ainsi qu'on l'a illustré en fig. 7, lorsque les deux extrémités en vis-à-vis de deux pièces voisines 1 doivent être assemblées comme expliqué plus haut, les tétons 12 et 13 viennent porter contre la face extérieure de la cloison périphérique lb (fig. 7) puis ils viennent s'encliqueter dans les encoches 14, 15 du fait que celles-ci se trouvent exactement en face des tétons (fig. 8). La position de ces derniers par rapport à l'arête de la cloison périphérique est telle qu'une fois que les faces supérieures des deux pièces 1 sont alignées les tétons butent contre le fond 14a, 15a des entailles 14, 15 (fig. 9).

Il va de soi que la coopération des tétons avec la face extérieure de la cloison périphérique tel qu'on l'a illustré en fig. 7, est possible du fait de la déformation élastique de la barrette 2 correspondante car à ce moment la pièce qui porte les tétons s'éloigne de l'autre.

Les tétons considérées constituent par conséquent un verrouillage supplémentaire qui améliore considérablement l'assemblage sans nuire à sa facilité de démontage du fait de la forme sphérique des tétons. Ils n'empêchent pas non plus de décaler angulairement deux pièces voisines pour constituer un plan incliné.

Comme illistré en fig. 10 et 11 chaque élément du système d'assemblage suivant l'invention peut être associé à l'extrémité de deux cloisons verticale 18, 17 devant être assemblées. A cet effet l'élément d'assemblage comprenant l'organe rigide ou rebord 5 est rapporté au niveau de l'extrémité de la cloison 16 dans la position strictement identique à celle qu'il occupe lorsqu'il s'agit d'abouter deux éléments plats et comme on l'a illustré sur les figures précédentes. Par contre le second élément c'est-à-dire celui qui comporte la barrette élastique 2 et les deux oreilles 3 et 4 est dressé perpendiculairement à la cloison 17 à une distance telle de l'arête 17a de celle-ci qu'une fois l'assemblage effectué l'arête se trouve dans le prolongement de la face extérieure 16a de la cloison 16. On note que les entailles 14 et 15 sont remplacées par deux dépressions 18, 19 dans lesquelles les tétons 12 et 13 viennent s'engager à la fin de la pénétration de rebord 5 sous la barrette 2.

Pour faciliter la compréhension on a conservé sur la fig. 10 les plages 10 et 11 situées de part et d'autre du rebord 5 et sur lesquelles se trouvent les tétons 12 et 13. On a laissé subsister bien que cela ne soit pas obligatoire deux joues 20, 21 parallèles aux pattes 8 et 9 et qui font suite aux plages 10 et 11.

## Revendications

1. Système à plusieurs éléments d'assemblage d'au moins deux pièces (1) d'allure générale plate, dont les extrémités opposeés portent des oreilles (3,4) s'engageant dans des encoches (6, 7) de l'autre pièce et des moyens élastiques (2) de retenue axiale d'un organe rigide (5) de l'autre pièce, caractérisé en ce qu'un premier élément du système comporte une barrette élastique (2) en arc de cercle concave en direction de l'extétieur disposée entre les bouts de deux oreilles axiales (3,4) issues de l'extrémité considérée de la pièce en question, tandis qu'un second élément du système comprend à l'extrémité opposée de la pièce un rebord rigide (5) pourvu de deux encoches (6, 7) qui sont traversées lors de l'assemblage par les oreilles (3, 4) du premier élément afin que la barrette élastique (2) de ce dernier vienne prendre appui élastiquement contre la face intérieure (5a) dudit rebord rigide (5) du second élément.

2. Système d'assemblage suivant la revendication 1, caractérisé en ce que le rebord (5) de son second élément présente une hauteur égale à l'épaisseur de la barrette (2) du premier élément.

3. Système d'assemblage suivant la revendication 2, caractérisé en ce qu'une patte longitudinale (8, 9) est prévue adjacente à chaque encoche (6, 7) du second élément en vue de guider la face externe de chaque oreille (3,4) du premier élément.

4. Système d'assemblage suivant la revendication 1, caractérisé en ce que les oreilles (3,4) du premier élément soutiennent la barrette (2) de manière que celle-ci soit décalée en hauteur vers le dessus de la pièce (1).

5. Système d'assemblage suivant la revendication 1, caractérisé en ce que le dessus de chaque oreille (3,4) est pourvu d'un talon (3a, 4a) qui pénètre dans l'encoche correspondante (6,7).

6. Système d'assemblage suivant la revendication 1, caractérisé en ce que la face extérieur du rebord (5) du premier élément porte à l'extérieur des encoches (6, 7) deux saillies (12, 13) qui viennent chacune s'encliqueter dans une dépression (14, 15, 18, 19) ménagée en correspondance dans le second élément du système.

7. Système suivant la revendication 6, caractérisé en ce que chaque dépression est constituée par une entaille (14, 15) ménagée dans la cloison (1b) de l'extrémité de la pièce (1) et débouchant sur son arête libre.

8. Système suivant la revendication 6, caractérisé en ce que ses deux éléments se dressent à partir de la face intérieure de deux pièces plates (16, 17) au niveau d'une arête de chacune afin qu'elles puissent être assemblées perpendiculairement l'une par rapport à l'autre.

## Patentansprüche

1. System der Zusammensetzung mehrerer Elemente aus mindestens zwei Stücken (1) von im grossen und ganzen ebenem Aussehen, deren entgegengesetzte Enden in Aussparungen (6, 7) des anderen Stückes eingreifende Vorsprünge (3, 4) und axiale elastische Rückhalteeinrichtungen (2) zum Eingriff in ein steifes Teil (5) des anderen Stückes tragen,
dadurch gekennzeichnet, dass das erste Element des Systems einen elastischen Steg (2) aufweist, der nach aussen him gemäss einem konkaven Kreis gekrümmt ist und zwischem den Enden der beiden axialen Vorsprünge (3,4) angeordnet ist und von den betrachteten Enden des in Frage stehenden Stückes ausgeht, während ein zweites Element des Systems am gegenüberstehenden Ende des Stückes eine Randleiste (5) mit den beiden Aussparungen (6, 7) aufweist, die beim Zusammensetzen von den Vorsprüngen (3,4) des ersten Elements durchquert werden, damit der elastische Steg (2) dieses ersten Elements sich and der Innenseite (5a) der steifen Randleiste (5) des zweiten Elementes elastisch abstützen kann.

2. Zusammensetzsystem nach Anspruch 1, dadurch gekennzeichnet, dass die Randleiste (5) des zweiten Elements eine der Dicke der Leiste (2) des ersten Elements entsprechende Höhe aufweist.

3. Zusammensetzsystem nach Anspruch 2, dadurch gekennzeichnet, dass eine Wandverlängerung (8, 9) bei jeder Aussparung (6, 7) des zweiten Elements vorgesehen ist, um die Aussenseite jedes Vorsprungs (3,4) des ersten Elements zu führen.

4. Zusammensetzsystem nach Anspruch 1, dadurch gekennzeichnet, dass die Vorsprünge (3, 4) des ersten Elements die Leiste (2) derart halten, dass dieses nach der Oberseite des Stückes (1) sich hinsichtlich der Höhe verjüngt.

5. Zusammensetzsystem nach Anspruch 1, dadurch gekennzeichnet, dass die Oberseite jedes Vorsprungs (3,4) mit einem Ansatz (3a, 4a) versehen ist, der in die entsprechende Aussparung (6, 7) eindringt.

6. Zusammensetzsystem mach Anspruch 1, dadurch gekennzeichnet, dass die Aussenseite der Randleiste (5) des ersten Elements an der Aussenseite der Aussparungen (6, 7) zwei Vorsprüngen (12, 13) trägt, die jeweils in eine entsprechende Raststelle (14, 15, 18, 19) des zweiten Elements des Systems einrasten.

7. System nach Anspruch 6, dadurch gekennzeichnet, dass jede Raststelle durch eine Einkerbung (14, 15) in der Wand (1 b) des äusseren Endes des Stückes (1) gebildet wird, die auf ihren freien Anschlag mündet.

8. System nach Anspruch 6, dadurch gekennzeichnet, dass ausgehend von der Innenseite der zwei ebenen Stücke (16, 17) die beiden Elemente zueinander Anschläge bilden, so dass sie senkrecht zueinander zusammengesetzt werden können.

## Claims

1. System having several elements for mouting at least two components of generally flat appearance, the opposite extremities of which carry lugs (3, 4) engaging in notches (6, 7) in the other component and resilient means (2) for axially retaining a rigid feature (5) of the other component, characterised in that a first element of the system comprises a resilient bar (2) shaped as a concave arc of a circle in its external direction, disposed between the ends of the two axial lugs (3,4) projecting from the relevant extremity of the component in question, whilst a second element of the system includes at the opposite extremity of the component a rigid edge (5) provided with two notches (6, 7) which are traversed during the mounting by the lugs (3, 4) of the first element so that the resilient bar (2) of the latter is supported resiliently against the inner face (5a) of said rigid edge (5) of the second element.

2. Mounting system according to claim 1, characterised in that the edge (5) of its second element presents a height equal to the thickness of the bar (2) of the first element.

3. Mounting system according to claim 2, characterised in that a longitudinal guide (8, 9) is provided adjacent to each notch (6, 7) of the second element to guide the outer face of each lug (3, 4) of the first element.

4. Mounting system according to claim 1, characterised in that the lugs (3, 4) of the first element support the bar (2) in such a way that the latter is offset in height towards the top of the component.

5. Mounting system according to claim 1, characterised in that the top of each lug (3, 4) is provided with a projection (3a, 4a) which penetrates into the corresponding notch (6, 7).

6. Mounting system according to claim 1, characterised in that the outer face of the edge (5) of the first element carries at the outside of the notches (6, 7) two projections (12, 13), each of which snaps into a depression (14,15,18,19) arranged correspondingly in the second element of the system.

7. System according to claim 6, characterised in that each depression comprises a slot (14,15) arranged in the wall (1 b) of the extremity of the component (1) and joining on to its free edge.

8. System according to claim 6, characterised in that its two elements extend from the inner face of two flat components (16,17) at the level of one edge so that they may be mounted perpendicularly with respect to each other.
